# EUROPÄISCHE PATENTSCHRIFT

(11) **EP 0 334 864 B1**
(45) Veröffentlichungstag und Bekanntmachung des Hinweises auf die Patenterteilung: **03.02.1993**
(21) Anmeldenummer: 87907667.7
(22) Anmeldetag: 28.11.1987
(51) Int. Cl.: B24B 45/00

(54) **SPANNEINRICHTUNG ZUM AXIALEN FESTSPANNEN EINES WERKZEUGES, INSBESONDERE EINER SCHEIBE**
CLAMPING DEVICE FOR AXIALLY TIGHTENING A TOOL, ESPECIALLY A DISK
DISPOSITIF DE SERRAGE POUR BLOQUER UN OUTIL, UN DISQUE EN PARTICULIER, SUIVANT UNE DIRECTION AXIALE

(30) Priorität: 17.12.1986 DE 3643067
(43) Veröffentlichungstag der Anmeldung: 04.10.1989
(73) Patentinhaber: ROBERT BOSCH GMBH, 70442 Stuttgart (DE)
(72) Erfinder: STÄBLER, Manfred, D-7022 Leinfelden-Echterdingen (DE)
(86) Internationale Anmeldenummer: DE8700555
(87) Internationale Veröffentlichungsnummer: WO8804596

(56) Entgegenhaltungen:
- DE-A- 1 936 720
- US-A- 1 539 057
- US-A- 4 237 659

## Beschreibung

Die Erfindung geht aus von einer Spanneinrichtung zum axialen Festspannen eines Werkzeuges, insbesondere einer Scheibe, nach dem gattungsbildenden Oberbegriff des Hauptanspruchs. Derartige Spannvorrichtungen sind vor allem für tragbare Handwerkzeugmaschinen und hierbei insbesondere für Schleifmaschinen geeignet. Es ist eine Spanneinrichtung genannter Art bekannt (DE-PS 30 12 836), bei der das Spannglied aus einem im Querschnitt etwa hutförmigen Element besteht, das axial über eine Schraubenfeder gegen den Flansch der Spannmutter abgestützt ist. Beim Aufschrauben und Festziehen der Spannmutter wird über die axial zusammengedrückte Feder das hutförmige Spannelement axial gegen das Werkzeug angedrückt und dadurch das Werkzeug gegen den spindelseitigen Flansch festgezogen, wobei die Stirnseite eines Zylinderansatzes der Spannmutter unmittelbar an einer zugewandten Axialseite des spindelseitigen Flansches zur Anlage kommt und beim weiteren Festziehen der Spannmutter der spindelseitige Flansch zusammen mit der Spannmutter festgezogen wird. Dadurch soll erreicht werden, bei einem Winkelschleifer die Schleifscheibe mit definiertem Anpreßdruck einzuspannen und diesen Anspreßdruck sicherzustellen. Diese Spanneinrichtung soll auch ein rasches und einfaches Auswechseln der Schleifscheibe ermöglichen und zugleich eine Überlastung der Handwerkzeugmaschine, insbesondere des Winkelschleifers, vermeiden. Wird nämlich das an der Schleifscheibe angreifende Drehmoment zu groß, so bleibt die Schleifscheibe stehen, während der Flansch sowie die Spannmutter mit Spannglied eine Relativbewegung dazu ausführen. Mit dieser Spanneinrichtung wird dem Effekt entgegengewirkt, daß im Betrieb die Spannmutter sich von selbst weiter festzieht, was sonst das Lösen der Spannmutter beim Wechsel der Schleifscheibe erheblich erschwert. Dennoch ist hierbei ein Lösen der Spannmutter nur unter Zuhilfenahme eines besonderen Hilfswerkzeuges möglich, wobei je nach Ausbildung der Maschine die Spindel mit einem zweiten Hilfswerkzeug, z.B. Schraubenschlüssel,entsprechend gegengehalten werden muß.

### Vorteile der Erfindung

Bei der erfindungsgemäßen Spanneinrichtung mit den Merkmalen des Hauptanspruchs ergeben sich folgende Vorteile. Es wird ein Werkzeugwechsel ohne jegliches Hilfswerkzeug ermöglicht, der sich im übrigen schnell und sicher durchführen läßt. Ein weiterer Vorteil liegt darin, daß auch bereits vorhandene Handwerkzeugmaschinen ohne besonderen Umbau umgerüstet werden können. Hierzu reicht z.B. ein einfacher Austausch der Spannmutter. Da beim Überführen des Spanngliedes von der Spannstellung in die Lösestellung die axiale Spannkraft der Spanneinrichtung reduziert und so weit weggenommen wird, daß keine Axialkraft mehr auf das Gewinde wirkt, ist die Spindel in der Lösestellung beim weiteren Abschrauben der Spannmutter von Hand nicht mehr mit einem Drehmoment belastet. Es ist lediglich die Gewindereibung des entspannten Gewindes zu überwinden. Deswegen bedarf es maschinenseitig keiner besonderen Spindelarretiereinrichtung, wie sie sonst bei bestimmten Handwerkzeugmaschinen vorhanden ist.Wo diese fehlt, muß man nicht mit einem zusätzlichen Hilfswerkzeug, z.B. Schlüssel, beim Abschrauben der Spannmutter spindelseitig dagegenhalten. Bei allem kann die Spannmutter nach wie vor herkömmlich, z.B. normgemäß, ausgebildet sein, so daß immer noch für besonders hartnäckige Fälle, z.B. bei festgerosteter Spannmutter, ein Schlüssel angesetzt und die Spannmutter mit diesem Hilfswerkzeug gelöst werden kann.

Durch die in den Unteransprüchen aufgeführten Merkmale sind vorteilhafte Weiterbildungen und Verbesserungen der im Hauptanspruch angegebenen Spanneinrichtung möglich.

Der vollständige Wortlaut der Ansprüche ist vorstehend allein zur Vermeidung unnötiger Wiederholungen nicht wiedergegeben, sondern statt dessen lediglich durch Nennung der Anspruchsnummer darauf Bezug genommen, wodurch jedoch alle diese Anspruchsmerkmale als an dieser Stelle ausdrücklich und erfindungswesentlich offenbart zu gelten haben.

### Zeichnung

Ein Ausführungsbeispiel der Erfindung ist in der Zeichnung dargestellt und in der nachfolgenden Beschreibung näher erläutert. Es zeigen
- Fig. 1: einen schematischen axialen Längsschnitt einer Spanneinrichtung als Teil eines Winkelschleifers mit eingespannter Schleifscheibe,
- Fig. 2: eine schematische perspektivische Ansicht lediglich der Spannmutter der Spanneinrichtung,
- Fig. 3: eine schematische perspektivische Ansicht lediglich des Spanngliedes,
- Fig. 4: eine schematische Unteransicht der Spannmutter in Pfeilrichtung IV in Fig. 2.

### Beschreibung des Ausführungsbeispieles

In Fig. 1 ist schematisch der untere Teil einer z.B. als Winkelschleifer gestalteten, tragbaren Handwerkzeugmaschine gezeigt, die eine motorisch und über ein Getriebe angetriebene Spindel 10 aufweist, die am Ende über eine Ringschulter 11 in einen zylindrischen Absatz 12 kleineren Durchmessers und sodann in einen endseitigen Gewindeabsatz 13 mit Außengewinde 14 übergeht. Die Spindel 10 dient zum Antrieb eines Werkzeuges 15, das z.B. aus der angedeuteten Schleifscheibe oder einer anderen Werkzeugscheibe, einem Gummiteller od.dgl. besteht. Das Werkzeug 15 ist zwischen einem Flansch 16 und einer Spannmutter 17 eingespannt und festgespannt. Der Flansch 16 ist axial an der Ringschulter 11 abgestützt und radial auf dem zylindrischen Absatz 12 zentriert. Er ist formschlüssig mit der Spindel 10 gekuppelt.

Die Spannmutter 17 weist einen Flansch 18 und einen davon abgehenden Zylinderhülsenteil 19 auf und ist mit einem durchgängigen Innengewinde 20 versehen, mit dem die Spannmutter 17 auf das Außengewinde 14 des Gewindeabsatzes 13 aufgeschraubt ist. Auf der äußeren Umfangsfläche des Zylinderhülsenteiles 19 ist beim Befestigen das Werkzeug 15 zentriert.

Im Axialbereich zwischen dem Werkzeug 15 einerseits und der Spannmutter 17 andererseits ist ein Spannglied 21 angeordnet, das hier aus einer Spanngabel 22 besteht. Die Spanngabel 22 hat beim gezeigten Ausführungsbeispiel (Fig. 3) zwei jeweils bogenförmige Gabelschenkel 23, 24, die zusammen einen etwa halbkreisförmigen Bogenteil bilden, von dem eine Handhabungsnase 25 abstrebt. In Fig. 1 sind von beiden Gabelschenkeln 23, 24 lediglich deren Enden 26 bzw. 27 sichtbar. Dieses Spannglied 21 ist von der Spannmutter 17 her mit einer axial gerichteten Druckkraft beaufschlagbar und in der Lage, axial gegen das Werkzeug 15 zu drücken und dieses gegen die axiale Stirnseite des Flansches 16 anzupressen.

Das Spannglied 21 in Form der besonderen Spanngabel 22 ist relativ zur Spannmutter 17 zwischen einer in Fig. 1 gezeigten Spannstellung und einer nicht gezeigten Lösestellung beweglich gehalten. Es weist je Ende 26, 27 des Gabelschenkels 23, 24 eine axial gerichtete Druckfläche 28 bzw. 29 auf, die in Bewegungsrichtung von der Spannstellung (Fig. 1) zur Lösestellung axial abfällt.

Beim gezeigten Ausführungsbeispiel ist das Spannglied 21 in Form der Spanngabel 22 um eine vorzugsweise diametrale Schwenkachse 30 mittels Lagerstiften 31 bzw. 32 an der Spannmutter 17 schwenkbeweglich gehalten. Die jeweilige Druckfläche 28 bzw. 29 ist in Bezug auf die Schwenkachse 30 exzentrisch. Befindet sich die Spanngabel 22 in ihrer Spannstellung gemäß Fig. 1 , die etwa der waagerechten Schwenklage gemäß Fig. 3 entspricht, so ist der Teil der Druckfläche 28 bzw. 29 mit größter Exzentrizität e max, bezogen auf die Schwenkachse 30, wirksam. Wird dagegen die Spanngabel 22 bezogen auf Fig. 1 nach unten und in Pfeilrichtung 33 um die Schwenkachse 30 in die Lösestellung geschwenkt, so wird der Teil größter Exzentrizität der Druckfläche 28, 29 wegbewegt und es gelangt der Teil der Druckfläche 28, 29 in Funktion, der eine mit zunehmendem Schwenkwinkel abnehmende Exzentrizität bis hin zur minimalen Exzentrizität e min aufweist.

Die jeweilige Druckfläche 28, 29 weist etwa im Flächenbereich größter Exzentrizität e max eine Abflachung 34 bzw. 35 (Fig. 3) oder statt dessen einen Flächenteil mit bereits wieder reduzierter Exzentrizität auf. Dadurch ist bei in der Spannstellung gemäß Fig. 1 und 3 befindlicher Spanngabel 22 eine um die Schwenkachse 30 stabile Spannstellung dieser sichergestellt.

Prinzipiell kann die Spannmutter 17 mit den Druckflächen 28, 29 der Spanngabel 22 das Werkzeug 15 unmittelbar axial beaufschlagen. Eine bessere Druckverteilung in Umfangsrichtung ist dann erreicht, wenn zwischen dem Werkzeug 15 und den Druckflächen 28, 29 noch ein Zwischenglied in Gestalt einer Druckscheibe 36 angeordnet ist, die ihrerseits von den exzentrischen Druckflächen 28, 29 beaufschlagt wird und mit einer Stirnseite axial gegen das Werkzeug 15 drückt. Die Druckscheibe 36 ist ebenfalls auf dem Zylinderhülsenteil 19 der Spannmutter 17 zentriert und axial beweglich geführt.

Wie aus Fig. 1 ersichtlich ist, steht jedes Ende 26, 27 des Gabelschenkels 23 bzw. 24 mit der exzentrischen Druckfläche 28 bzw. 29 in Axialrichtung über die zum Werkzeug 15 weisende Stirnfläche 37 des Flansches 18 der Spannmutter 17 über, so daß die Spannmutter 17 allein mit dieser Druckfläche 28, 29 axiale Druckkraft über die Druckscheibe 36 auf das Werkzeug 15 ausübt. Im Flansch 18 sind längs der Schwenkachse 30 und einander diametral gegenüberliegend Durchbrüche 38 und 39 enthalten, in denen zumindest die Enden 26 bzw. 27 der Gabelschenkel 23 bzw. 24 aufgenommen sind. Sofern die Enden 26, 27 jedes Gabelschenkels 23 bzw. 24 entsprechend weit von diesem abgekröpft sind, kann die Spanngabel 22 in der Spannstellung gemäß Fig.1, 3 auf der in Fig. 1 nach unten weisenden Stirnfläche 40 der Spannmutter 17 aufliegen und über diese Stirnfläche 40 nach unten vorstehen, sofern dies nicht weiter stört. Eine andere, vorteilhafte Ausbildung ergibt sich aus Fig.2 und 4. Hierbei sind in der Stirnfläche 40 der Spannmutter 17 Vertiefungen 41, 42 enthalten, die so breit und tief bemessen sind, daß bei in Spannstellung befindlicher Spanngabel 22 deren beide bogenförmige Gabelschenkel 23, 24 in der Vertiefung 41 und deren Handhabungsnase 25 in der Vertiefung 42 Platz finden, so daß die Spanngabel 22 nicht axial über die untere Stirnfläche 40 der Spannmutter 17 übersteht.

Fig. 1 zeigt die Spanneinrichtung in der Spannstellung, in der über die Spannmutter 17 mit Spanngabel 22 und über die Druckscheibe 36 das Werkzeug 15 axial am Flansch 16 festgespannt ist.

Soll das Werkzeug 15 entfernt und gewechselt werden, so wird zunächst die Spanngabel 22 durch Angriff an der Handhabungsnase 25 in Pfeilrichtung 33 um die Schwenkachse 30 in Fig. 1 und 3 nach unten geschwenkt. Dabei gleitet die Druckfläche 28, 29 auf der zugewandten Stirnfläche der Druckscheibe 36 entlang, wobei der Flächenbereich größter Exzentrizität e max weggeschwenkt wird und ein Flächenbereich mit in Abhängigkeit vom Schwenkwinkel abnehmender Exzentrizität bis hin zu e min in diesen Bereich gelangt. Dies hat zur Folge, daß das Innengewinde 20 und Außengewinde 14 entspannt werden und somit die von der Spannmutter 17 her auf das Werkzeug 15 wirkende axiale Spannkraft so weit reduziert wird, daß hiernach die Spannmutter 17 vollends von Hand vom Gewindeabsatz 13 abgeschraubt werden kann. Dabei kann das nunmehr in Lösestellung geschwenkte Spannglied 21 die Abschraubbewegung erleichtern, indem zum Abschrauben daran angefaßt wird.

Ist das Werkzeug 15 ausgewechselt, und soll ein neues aufgebracht und gespannt werden, wird wie folgt vorgegangen. Zunächst wird der Flansch 16 auf die Spindel 10 aufgesteckt. Hiernach wird das neue Werkzeug 15 mitsamt der Druckscheibe 36 eingelegt und sodann die Spannmutter 17 aufgesetzt und auf den Gewindeabsatz 13 aufgeschraubt. Ihr Zylinderhülsenteil 19 durchsetzt dabei das Werkzeug 15 und die Druckscheibe 36, die darauf zentriert werden. Beim Aufschrauben der Spannmutter 17 ist die Spanngabel 22 in ihre Spannstellung gemäß Fig. 1, 3 geschwenkt, in der sie aufgrund der Abflachungen 34, 35 stabil gehalten ist. Bei Arbeiten mit dem Handwerkzeug, d.h. bei eingeschaltetem Motor und umlaufend angetriebener Spindel 10, zieht sich wie üblich die Spannmutter 17 von selbst weiter fest.

Die beschriebene Spanneinrichtung ist außerordentlich einfach, kostengünstig und schnell, sicher und leicht zu handhaben. Sie ermöglicht einen schnellen und sicheren Wechsel des Werkzeuges 15, ohne daß man hierzu zusätzliche besondere Werkzeuge benötigt. Ein weiterer Vorteil liegt darin, daß auch vorhandene Handwerkzeugmaschinen, insbesondere Schleifmaschinen, nachträglich ohne sonstigen Umbau mit dieser Spanneinrichtung ausgerüstet werden können. Hierzu muß in aller Regel lediglich deren Spannmutter durch die erfindungsgemäße Spannmutter 17 mit Druckscheibe 36 ersetzt werden. Vorteilhaft ist ferner, daß beim Überführen der Spanngabel 22 von der Spannstellung gemäß Fig. 1 in die Lösestellung kein Drehmoment auf die Spindel 10 ausgeübt wird, so daß mit einer solchen Spanneinrichtung ausgerüstete Handwerkzeugmaschinen keiner integrierten Spindelarretiereinrichtung mehr bedürfen. Nach dem Überführen in die Lösestellung ist zum Abschrauben der Spannmutter 17 nämlich lediglich die Gewindereibung des entspannten Gewindes 14, 20 zu überwinden, mithin ein sehr geringes Moment aufzubringen. Hierzu reicht als Abstützung der Spindel 10 die maschinenseitige Reibung von der Spindel 10 bis hin zum Antriebsmotor.

Die Spannmutter 17 ist im übrigen so ausgebildet, daß sie nach wie vor erforderlichenfalls auch einen Angriff eines besonderen Werkzeuges, z.B. in Form eines Zweilochmutterdrehers, ermöglicht, so daß die Spannmutter 17 in besonders hartnäckigen Fällen, z.B. im angerosteten Zustand, auch noch in üblicher Weise mittels eines solchen Hilfswerkzeuges gelöst werden kann.

Die beschriebene Spanneinrichtung ist zum Spannen aller möglichen Werkzeuge 15 und im Zusammenhang mit verschiedenartigen Handwerkzeugen geeignet. Eine besondere Eignung ergibt sich für Schleifmaschinen, z.B. Winkelschleifer, und dabei zum Festspannen scheibenförmiger Werkzeuge 15.

Bei einem anderen, nicht gezeigten Ausführungsbeispiel liegt zwischen dem die axiale Spannkraft ausübenden Spannglied 21 und dem Werkzeug 15 bzw. der Druckscheibe 36 statt der Gleitreibung Rollreibung vor. So ist die Druckfläche 28, 29 z.B. jeweils an einem Rollelement des Spanngliedes vorgesehen. Das Rollelement kann z.B. aus einer Exzenterrolle bestehen.

Bei einem anderen, nicht gezeigten Ausführungsbeispiel ist das Spannglied 21 als Spanngabel 22 gemäß dem ersten Ausführungsbeispiel gestaltet. Dabei befindet sich zwischen der Druckfläche 28, 29 einerseits und der Druckscheibe 36 oder direkt dem Werkzeug 15 andererseits ein eine Rollreibung ermöglichendes Zwischenglied, das z.B. mehrere Rollen, z.B. Nadelkörper, aufweist, die bei der Bewegung des Spanngliedes 21 von den Druckflächen 28, 29 axial beaufschlagt werden und statt der Gleitreibung eine Rollreibung ermöglichen. Dadurch wird die Standfestigkeit erhöht und überdies erreicht, daß die Spanngabel 22 besonders leichtgängig von der Spannstellung in die Lösestellung geschwenkt werden kann.

## Patentansprüche

1. Spanneinrichtung zum axialen Festspannen eines Werkzeuges (15), insbesondere einer Scheibe, an einem Flansch (16) einer angetriebenen Spindel (10), mit einer mit Innengewinde (20) versehenen Spannmutter (17), die auf einen endseitigen Gewindeabsatz (13) der Spindel (10) aufschraubbar ist, und mit einem axial zwischen dem Werkzeugzeug (15) einerseits und der Spannmutter (17) andererseits angeordneten, von der Spannmutter (17) her mit einer axialen Druckkraft beaufschlagbaren Spannglied (21), das gegen das Werkzeug (15) drücken und dieses gegen den Flansch (16) anpressen kann, dadurch gekennzeichnet,
daß das Spannglied (21) an der Spannmutter (17) um eine vorzugsweise diametrale Schwenkachse (30) schwenkbeweglich gehalten ist und zumindest eine in bezug auf diese Schwenkachse (30) exzentrische Druckfläche (28, 29) aufweist, deren Radialabstand von der Schwenkachse (30) zur Erzeugung der Spannkraft infolge einer sich verändernden Materialstärke in Schwenkrichtung von der Lösestellung zur Spannstellung ansteigt.

2. Spanneinrichtung nach Anspruch 1, dadurch gekennzeichnet, daß der Radialabstand der Druckflächen (28, 29) von der Schwenkachse (30) in Schwenkrichtung von der Spannstellung zur Lösestellung hin abnimmt.

3. Spanneinrichtung nach Anspruch 1 oder 2, **dadurch gekennzeichnet,** daß die Druckfläche an einem Rollelement des Spanngliedes vorgesehen ist.

4. Spanneinrichtung nach Anspruch 3, **dadurch gekennzeichnet,** daß das Rollelement aus einer Exzenterrolle besteht.

5. Spanneinrichtung nach einem der Ansprüche 1 bis 4, **dadurch gekennzeichnet,** daß zwischen der mindestens einen Druckfläche (28, 29) und dem Werkzeug (15) ein Zwischenglied angeordnet ist, das seinerseits axial gegen das Werkzeug (15) drücken kann und vom Spannglied (21) axial beaufschlagbar ist.

6. Spanneinrichtung nach Anspruch 5, dadurch gekennzeichnet daß als Zwischenglied ein oder mehrere Rollen, z.B. Nadelkörper, Kugeln od. dgl. Wälzkörper vorgesehen sind, die bei der Bewegung des Spanngliedes (21) von dessen Druckfläche (28, 29) in Spannrichtung, parallel zur Werkzeugachse kraftbeaufschlagbar sind und auf der Druckfläche abrollen.

7. Spanneinrichtung nach Anspruch 5, **dadurch gekennzeichnet,** daß das Zwischenglied aus einer zwischen dem Werkzeug (15) und dem Spannglied (21) angeordneten, axial beweglichen Druckscheibe (36) besteht, die von der exzentrischen Druckfläche (28, 29) beaufschlagt ist und mit einer Stirnseite axial gegen das Werkzeug (15) drückt.

8. Spanneinrichtung nach einem der Ansprüche 1 bis 7, **dadurch gekennzeichnet,** daß das Spannglied (21) aus einer Spanngabel (22) besteht, die mit ihren beiden Gabelschenkelenden (26, 27) um die Schwenkachse (30) schwenkbar an der Spannmutter (17) gelagert ist, wobei jedes Gabelschenkelende (26, 27) jeweils eine exzentrische Druckfläche (28, 29) aufweist, mit der die Gabelschenkelenden (26, 27) jeweils axial über die Spannmutterstirnfläche (37) überstehen und das Werkzeug (15) unmittelbar oder mittelbar über die Druckscheibe (36) beaufschlagen.

9. Spanneinrichtung nach einem der Ansprüche 1 bis 8, **dadurch gekennzeichnet,** daß die jeweilige Druckfläche (28, 29) etwa im Bereich größter Exzentrizität (e max) eine Abflachung (34, 35) oder einen Flächenteil mit reduzierter Exzentrizität aufweist.

10. Spanneinrichtung nach Anspruch 8 oder 9, **dadurch gekennzeichnet,** daß die Gabelschenkelenden (26, 27) in im Flansch (18) der Spannmutter (17) enthaltenen Durchbrüchen (38, 39) aufgenommen sind.

11. Spanneinrichtung nach einem der Ansprüche 8 bis 10, **dadurch gekennzeichnet,** daß die Spanngabel (22) mit ihren Gabelschenkeln (23, 24) und übrigen Teilen (25) auf der dem Werkzeug (15) abgewandten oder zugewandten Stirnfläche der Spannmutter (17) in der Spannstellung aufliegt und über diese Stirnfläche übersteht.

12. Spanneinrichtung nach einem der Ansprüche 8 bis 10, **dadurch gekennzeichnet,** daß die Spanngabel (22) mit ihren Gabelschenkeln (23, 24) und übrigen Teilen (25) auf der dem Werkzeug (15) zugewandten oder abgewandten Axialseite der Spannmutter (17) innerhalb von Vertiefungen (41, 42) in der Spannstellung versenkt aufgenommen ist.

## Claims

1. Clamping fixture for axially clamping a tool (15) in place, in particular a disc, on a flange (16) of a driven spindle (10), comprising a clamping nut (17) which is provided with an internal thread (20) and can be screwed onto an end-side threaded step (13) of the spindle (10), and a clamping member (21) which is arranged axially between the tool (15) on the one side and the clamping nut (17) on the other side, can be acted upon from the clamping nut (17) by an axial pressure force, can press against the tool (15) and can press the latter against the flange (16), characterized in that the clamping member (21) is held on the clamping nut (17) so as to be pivotably movable about a preferably diametral pivot axis (30) and has at least one pressure surface (28, 29) which is eccentric with regard to this pivot axis (30) and whose radial distance from the pivot axis (30) increases in the pivoting direction from the release position to the clamping position to generate the clamping force owing to a changing material thickness.

2. Clamping fixture according to Claim 1, characterized in that the radial distance of the pressure surfaces (28, 29) from the pivot axis (30) decreases in the pivoting direction from the clamping position to the release position.

3. Clamping fixture according to claim 1 or 2, characterized in that the pressure surface is provided on a rolling element of the clamping member.

4. Clamping fixture according to claim 3, characterized in that the rolling element consists of an eccentric roller.

5. Clamping fixture according to any of claims 1 to 4, characterized in that an intermediate member is as arranged between the at least one pressure surface (28, 29) and the tool (15), which intermediate member in turn can press axially against the tool (15) and can be acted upon axially by the clamping member (21).

6. Clamping fixture according to claim 5, characterized in that provided as an intermediate member are one or more rollers, e.g. needle bodies, balls or such like rolling-contact bodies which, during the movement of the clamping member (21), can be acted upon by force from its pressure surface (28, 29) in the clamping direction, parallel to the tool axis, and can roll on the pressure surface.

7. Clamping fixture according to claim 5, characterized in that the intermediate member consists of an axially movable pressure disc (36) which is arranged between the tool (15) and the clamping member (21), is acted upon by the eccentric pressure surface (28, 29) and, with an end face, presses axially against the tool (15).

8. Clamping fixture according to any of claims 1 to 7, characterized in that the clamping member (21) consists of a clamping fork (22) which, with its two fork leg ends (26, 27), is pivotably mounted on the clamping nut (17) about the pivot axis (30), each fork leg end (26, 27) in each case having an eccentric pressure surface (28, 29) with which the fork leg ends (26, 27) in each case protruded axially beyond the clamping-nut end face (37) and act directly, or indirectly via the pressure disc (36), upon the tool (15).

9. Clamping fixture according to any of claims 1 to 8, characterized in that the respective pressure surface (28, 29), roughly in the area of greatest eccentricity (e max), has a flat (34, 35) or a surface part having reduced eccentricity.

10. Clamping fixture according to claim 8 or 9, characterized in that the fork leg ends (26, 27) are accommodated in apertures (38, 39) contained in the flange (18) of the clamping nut (17).

11. Clamping fixture according to any of claims 8 to 10, characterized in that the clamping fork (22), with its fork legs (23, 24) and other parts (25), rests in the clamping position on the end face, remote from or facing the tool (15), of the clamping nut (17) and protrudes beyond this end face.

12. Clamping fixture according to any of claims 8 to 10, characterized in that the clamping fork (22), with its fork legs (23, 24) and other parts (25), on the axial side, facing or remote from the tool (15), of the clamping nut (17), is accommodated in such a way as to be sunk inside recesses (41, 42) in the clamping position.

## Revendications

1. Dispositif de serrage pour le blocage axial d'un outil (15), en particulier d'un disque, sur une collerette (16) d'une broche (10) entraînée en rotation, par un écrou de tension (17) pourvu d'un filetage interne (20), écrou qui peut être vissé sur un appendice fileté (13) à l'extrémité de la broche (10) et avec un organe de serrage (21) qui peut être soumis par l'écrou de tension (17) à une force de pression axiale, disposé axialement entre l'outil (15), d'une part, et l'écrou de tension (17) d'autre part, organe de serrage (21) qui appuie sur l'outil (15) et peut comprimer celui-ci contre la collerette (16), dispositif de serrage caractérisé en ce que l'organe de serrage (21) est maintenu sur l'écrou de tension (17) en pouvant pivoter autour d'un axe de pivotement (30), de préférence diamétral et présente au moins une surface de pression (28, 29) excentrée par rapport à cet axe de pivotement (30), surface dont la distance radiale par rapport à l'axe de pivotement (30) augmente pour produire la force de serrage du fait d'une force matérielle qui varie dans le sens du pivotement depuis la position desserrée jusqu'à la position de serrage.

2. Dispositif de serrage selon la revendication 1, caractérisé en ce que la distance radiale des surfaces de pression (28, 29) par rapport à l'axe de pivotement (30) décroît dans le sens du pivotement depuis la position de serrage jusqu'à la position desserrée.

3. Dispositif de serrage selon la revendication 1 ou 2, caractérisé en ce que la surface de pression est prévue sur un élément de roulement de l'organe de serrage.

4. Dispositif de serrage selon la revendication 3, caractérisé en ce que l'élément de roulement consiste en un rouleau excentré.

5. Dispositif de serrage selon les revendications 1 à 4, caractérisé en ce qu'entre l'une au moins des surfaces de pression (28, 29) et l'outil (15) est disposé un organe intermédiaire, qui de son côté, peut être pressé axialement contre l'outil (15) et peut être soumis axialement à l'action de l'organe de serrage (21).

6. Dispositif de serrage selon la revendication 5, caractérisé en ce que sont prévus comme organe intermédiaire, un ou plusieurs rouleaux, par exemple des aiguilles, des billes ou des corps de roulement analogues, qui lors du mouvement de l'organe de serrage (21) peuvent être soumis à l'action des forces de pression par les surfaces (28, 29) dans le sens du serrage, parallèlement à l'axe de l'outil et rouler sur la surface de pression.

7. Dispositif de serrage selon la revendication 5, caractérisé en ce que l'organe intermédiaire consiste en un disque de pression (36) disposé entre l'outil (15) et l'organe de serrage (21), mobile axialement, qui est soumis à l'action de la surface de pression excentrée (28, 29) et appuie par une face frontale contre l'outil (15).

8. Dispositif de serrage selon les revendications 1 à 7, caractérisé en ce que l'organe de serrage (21) consiste en une fourche de serrage (22), qui est montée de façon à pouvoir pivoter autour de l'axe de pivotement (30) sur l'écrou de tension (17), chaque extrémité des branches (26, 27) de la fourche présentant respectivement une surface de pression excentrée (28, 29), avec laquelle les extrémités des branches de la fourche (26, 27) surplombent axialement respectivement la surface frontale (37) de l'écrou de tension et agissent sur l'outil (15) directement ou indirectement par l'intermédiaire du disque de pression (36).

9. Dispositif de serrage selon l'une des revendications 1 à 8, caractérisé en ce que les surfaces de pression respectives (28, 29) présentent à peu près dans la zone de plus grande excentricité (e max) un méplat (34, 35) ou une surface d'excentricité réduite.

10. Dispositif de serrage selon la revendication 8 ou 9, caractérisé en ce que les extrémités (26, 27) des branches de la fourche, sont reçues dans des fentes (38, 39) ménagées sur la collerette (18) de l'écrou de tension (17).

11. Dispositif de serrage selon l'une des revendications 8 à 10, caractérisé en ce que la fourche de serrage (22) avec ses branches (23, 24) et ses autres parties (25) repose sur la face frontale de l'écrou de tension (17), en position de serrage, qui est tournée à l'opposé ou vers l'outil (15) et se trouve au-dessus de cette face frontale.

12. Dispositif de serrage selon l'une des revendications 8 à 10, caractérisé en ce que la fourche de serrage (22) est reçue avec ses branches (23, 24) et ses autres parties (25) sur le côté axial de l'écrou de tension (17), tourné vers ou à l'opposé de l'outil (15) dans des renfoncements (41, 42) dans lesquels il s'enfonce en position de serrage.
